# EUROPÄISCHE PATENTSCHRIFT

(11) **EP 0 212 283 B1**
(45) Veröffentlichungstag und Bekanntmachung des Hinweises auf die Patenterteilung: **09.08.1989**
(21) Anmeldenummer: 86109968.7
(22) Anmeldetag: 30.11.1984
(51) Int. Cl.: B65D 83/04

(54) **Dosierspender**
Dosing dispenser
Distributeur-doseur

(30) Priorität: 08.12.1983 DE 3344412
(43) Veröffentlichungstag der Anmeldung: 04.03.1987
(62) Teilanmeldung aus: 85900090.3
(73) Patentinhaber: Henkel Kommanditgesellschaft auf Aktien, 40191 Düsseldorf (DE)
(72) Erfinder: Vom Hofe, Dieter, D-5170 Jülich (DE)

(56) Entgegenhaltungen:
- AT-A- 347 595
- DE-A- 2 052 051
- DE-A- 2 822 581

## Beschreibung

Die Erfindung richtet sich auf einen Dosierspender für Kompaktate, wie Tabletten, Pillen, Kapseln und Granulate, mit einem Kompaktatspeicher und einer dem Speicher zugeordneten, mehrere Kompaktataufnahmefächer enthaltenden Bodenplatte, mit dem wesentlichen zylindrischem Aufbau sowie Relativdrehbarkeit von Speicher und Bodenplatte um die Zylinderachse, wobei die Kompaktataufnahmefächer der Bodenplatte auf einer Kreisbahn mit der Zylinderachse als Mittelpunkt verteilt sind und der Speicher eine einer Schwenkstellung der Bodenplatte zugeordnete und zu zumindest einem entsprechenden Kompaktataufnahmefach hin offene Kompaktatauswurföffnung in Form eines Auswurfschachts enthält.

Ein derartiger Dosierspender ist aus der DE-A-2 052 051 bekannt. Hierbei überdeckt in der Auswurtstellung der Auswurfschacht ein Kompaktataufnahmefach. Letzteres ist auch bei Dosierspendern nach der früheren europäischen Patentanmeldung EP 85 900 090.3 (EP-A-0 165 276) der Fall, aus der die vorliegende Teilanmeldung stammt.

Die Erfindung betrifft einen Dosierspender für Kompaktate, wie Tabletten, Pillen, Kapseln und Granulate, mit einem Kompaktatspeicher und einer dem Speicher schwenkbar um eine Achse zugeordneten, mehrere Kompaktataufnahmefächer enthaltenden Dosierscheibe.

Des weiteren ist ein Dosierspender für tablettenförmige Produkte in der DE-A-31 43 953 beschrieben. Die bekannte Vorrichtung besitzt einen als Nachfülleinheit bzw. Speicher dienenden Vorratsbehälter und ein einen dem Vorratsbehälter zugeordneten Arretierungsadapter sowie ein Schieberlager mit beweglich einzusetzendem Dosierschieber umfassendes Bauelement. Das Gerät besteht demgemäß aus einem Tablettenvorratsbehälter in unterschiedlicher Querschnittsform, einem sogenannten Dosierschieber und einem damit integrierten Basiselement mit Schieberschiene und Arretierungsadapter. Das bekannte Gerät ist zwar universell, auch im Haushaltsbereich einzusetzen, besondere Vorkehrungen für eine bestimmt proportionierte Mehrkomponentendosierung werden jedoch nicht vorgesehen.

Es gibt Mehrkomponentenprodukte, deren Komponenten zum Teil miteinander unverträglich sind oder bei gemeinsamer Lagerzeit an Wirkung verlieren. Ferner lassen sich bestimmte Wirkstoffe solcher Mehrkomponentenprodukte wirtschaftlicher und wirkungsvoller in Tabletten-, Pillen-oder Kapselform herstellen und lagern, während andere Produktbestandteile günstiger in rieselfä- hi^{g}er oder flüssiger Form bestehen.

Der Erfindung liegt die Aufgabe zugrunde, einen Dosierspender für zwei oder mehr getrennt voneinander zu lagernde sowie voneinander verschiedene Raumformen undioder Aggregatzustände aufweisende Komponenten eines Mehrkomponentenprodukts zu schaffen. der eine ausreichende Sicherheit beim Mengedosieren der einzelnen Komponenten und eine bequeme Anwendbarkeit, insbesondere im Haushaltsbereich, gewährleistet.

Bei einem Dosierspender der eingangs bezeichneten Art (DE-A-2 052 051) wird diese Aufgabe gemäß der Erfindung dadurch gelöst, daß der Auswurfschacht etwa zwei Kompaktataufnahmefächer der als Dosierscheibe ausgebildeten Bodenplätte überdeckt und das sein Boden aus einem schmalen Teilstück, welches einen Durchlaß für nur ein Kompaktat bildet, und einem großflächigen Teilstück besteht, welches das zur nächsten Dosierung vorgesehene Kompaktat bereit- und festhält.

Der Auswurfschacht überdeckt etwa zwei Kompaktataufnahmefächer, so daß der Anwender übersehen kann, welches Kompaktat als nächstes zu dosieren ist bzw. ob bereits ein Kompaktat in der Wartestellung für die nächste Dosierung liegt. Hierbei ist der Boden des Auswurfschachts mit einem Durchlaß für nur ein Kompaktat ausgestattet und weist im übrigen eine Spaltöffnung zum Prüfen des benachbarten Kompaktataufnahmefachs auf.

Der erfindungsgemäße Speicher umfaßt abgesehen von dem für den Auswurfschacht oder die Auswurföffnung erforderlichen Raum insgesamt einen im wesentlichen ungeteilten Hohlraum zur Aufnahme von zu dosierenden Kompaktaten. Diese einzelnen Körper können am Boden des Speichers auf der offenen Dosierscheibe aufliegen und durch Drehen der Dosierscheibe nach und nach zum speicherseitigen Eingang des Auswurfschachts oder dergleichen gefördert werden. Selbstverständlich ist auch die Kombination mit einem Dosierbecher für flüssiges oder rieselfähiges Produkt vorteilhaft.

Der erfindungsgemäße Dosierspender kann als getrenntes Dosiergerät oder aber als Dosieraufsatz anstelle des üblichen Verschlusses auf den eine der zu dosierenden Komponenten enthaltenden Vorratsbehälter aufgesetzt werden. Die Verbindung kann, z. B. durch ein Schraubgewinde, einen Schnappverschluß oder dergleichen, in üblicher Weise gebildet werden. Zum Dosieren der im Vorratsbehälter entha!tenden Substanz wird zweckmäßig ein Dosierbecher vorgesehen. Dieser kann an den Dosierspender so angeformt werden, daß er beim Aufsetzen auf den Vorratsbehälter in dessen Öffnung eintritt. Alternativ ist es aber auch günstig, den Dosierbecher als Stülpdeckel, insbesondere Schraubdeckel, des Dosierspenders bzw. dessen Speicher auszubilden. Im letzteren Fall sollen die Dosierscheibe und der Speicher des Dosierspenders eine - z. B. koaxial zu der Zylinderachse verlaufende - Durchgangsöffnung als Auslaßkänal für die im Vorratsbehälter enthaltende Komponente besitzen. Durch diesen Kanal hindurch kann das zu dosierende Produkt aus dem Vorratsbehälter in den Dosierbecher gefüllt werden (Siehe noch die Stammanmeldung EP 85 900 090.3 (EP-A-0 165 276)).

Erfindungsgemäße Dosierspender bzw. Dosieraufsätze sind mit relativ wenig Aufwand herzustellen, weil sie aus nur zwei bis drei Einzelteilen bestehen, die nach dem Befüllen mit dem jeweiligen Produkt zusammengesteckt werden und - eventuell unlösbar - miteinander verbunden bleiben. Wenn der Dosierspender als Verschluß eines die eine Komponente enthaltenden Vorratsbehälters ausgebildet wird, entsteht nach dem Kuppeln von Verschluß und Vorratsbehälter eine Mehrkomponentenverpackung.

Anders als bei dem Dosierspender nach der DE-A-31 43 953 fällt die Drehachse der erfindungsgemäßen Dosierscheibe mit der Zylinderachse des zugehörigen Kompaktatspeichers zusammen. Die Kompaktataufnahmefächer der Dosierscheibe sollen also auf einer Kreisbahn mit der Zylinderachse als Mittelpunkt verteilt werden. Zum Dosieren besitzt der Speicher eine einer Schwenkstellung der Dosierscheibe zugeordnete und zu dem entsprechenden Kompaktatfach hin offene Kompaktatauswurföffnung in Form eines Auswurfschachts. Wenn also ein Kompaktat durch Weiterdrehen der Dosierscheibe an den Boden der Auswurföffnung gelangt, kann das Produkt durch Kippen bzw. auf den Kopfstellen des Dosierspenders dem vorgesehenen Einsatzort zugeführt werden. Bemerkenswert ist, daß hierzu ein Berühren des dosierten Gegenstandes mit der Hand nicht erforderlich ist.

Das für das Einbringen von Kompaktaten in die Auswurföffnung des Speichers erforderliche Drehen der Dosierscheibe wird vereinfacht, wenn die Relativstellungen von Dosierscheibe und Speicher, in denen ein Kompaktataufnahmefach mit einer Auswurföffnung fluchtet, durch beim Relativdrehen fühlbares und/oder hörbares Einrasten kenntlich gemacht werden. Um das zu erreichen, können in den entsprechenden Winkelabständen Querrillen und Stufen an den aneinander grenzenden Kanten von Speicher und Dosierscheibe vorgesehen werden.

Anhand der schematischen Darstellung werden Einzelheiten der Erfindung erläutert. Es zeigen :
Fig. 1 einen Längsschnitt, teilweise in der Ansicht eines Ausführungsbeispiels eines Dosierspenders für die Anwendung als Pillen- oder Kapseldosierer ;
Fig. 2 einen, Ausschnitt der Bodenplatte der Dosierscheibe nach Fig. 1 mit eingelegter Kapsel ;
Fig. 3 eine Draufsicht des Dosierspenders nach Fig. 1 ;
Fig. 4 den Querschnitt längs der Linie IV-IV von Fig. 1 ;
Fig. 5 eine Abwicklung in der Seitenansicht längs der Linie V-V von Fig. 4 ; und
Fig. 6 einen Längsschnitt längs der Linie VI-VI von Fig. 4 in der Seitenansicht.

Anhand der Fig. 1 bis 6 wird ein insgesamt mit 30 bezeichneter Pillen- oder Kapseldosierer erläutert der als Dosieraufsatz mit angeformter Unterkammer hergestellt oder mit separatem als Dosierkammer dienenden Meßbecherverschluß und zugehörigem Ausgießkanal versehen werden kann, wie dies aus der EP-85 900 090.3 bekannt ist.

Der Dosierspender 30 nach Fig. 1 bis 6 besteht aus einem Unterteil 31 und einem Oberteil 32 mit gemeinsamer Längs- oder Zyiinderachse A. Zum Unterteil 31 gehört ein Zylinderrohr 33, dessen unteres Ende durch eine als Dosierscheibe ausgebildete Bodenplatte 34 verschlossen ist. Die Bodenplatte 34 besitzt auf einem äußeren Kreisbogen 35 gelegene, kalottenförmige Vertiefungen bzw. Kompaktatfächer 36, die einen dem Halbprofil der zu dosierenden Pillen oder Kapseln, entsprechenden Querschnitt aufweisen. In der Mitte der Bodenplatte 34 wird ferner ein zylindrischer, nach innen vorstehender, Ansatz 37 mit einer leicht kegelförmigen Stirnfläche 38 vorgesehen. Von der Unterkante des Ansatzes 37 aus setzt sich eine umlaufende, nach außen abfallende Schräge 39 fort, die bis zur - bezüglich der Zylinderachse A - inneren Kante der kalottenförmigen Fächer 36 reicht.

Das Oberteil 32 des Dosierspenders 30 besteht aus einem Zylinderstück 40 mit einer Kopfplatte 41 und einem über das- Zylinderrohr 33 des Unterteils 31 übergreifenden Rand 42. In der Kopfplatte 41 wird eine kreisausschnittförmige Durchbrechung 43 vorgesehen, von der aus nach unten, dem Durchbrechungsprofil folgend, eine zylindrische Innenwand 44 sowie zwei radial auf die Zylinderachse zulaufende an die Wand des Zylinderstücks 40 angeformte Seitenwände 45 sowie das Zylinderstück ausgehen, welches am Absatz 46 innerhalb der Seitenwand 45 endet. Die über den Absatz 46 hinaus weiterlaufenden Wandteile bzw. Fortsätze 44a und 45a überlappen im unteren Bereich den aus der Bodenplatte 34 vorspringenden Ansatz 37. Der Absatz 46 bildet das verkürzte untere Ende der Zylinderwand im Bereich zwischen den Seitenwänden 45. Die Verkürzung soll ein Verklemmen der aus dem Fach 36 herausfallenden Pillen verhindern ; ohne die Verkürzung wäre eine im Durchmesser etwas größere Konstruktion erforderlich.

Die zylindrische Innenwand 44 und die in radialer Richtung verlaufenden Seitenwände 45 bzw. deren untere Fortsätze 44a und 45a werden am Ende mit Hilfe einer profilierten Bodenplatte 47 verbunden und stabilisiert. Die Bodenplatte 47 besteht aus einem großflächigen Teilstück 47a und einem schmalen Teilstück 47b. Das großflächige Teilstück 47a wird so ausgebildet, daß es vom Auswurfschacht her einen Einblick in das darunterliegende kalottenförmige Fach 36 gestattet, während das schmale Teilstück 47b der Bodenplatte 47 nur der Stabilisierung der angrenzenden vertikalen Wände 44, 45 dient und gleichzeitig ein Herauskippen einer in dem vorgelagerten kalottenförmigen Fach 36 liegenden Tablette ermöglicht.

Vorzugsweise besitzt der Auswurfschacht nach Fig. 1 bis 6 einen den Durchmesser der zu dosierenden Pillen deutlich übersteigenden Querschnitt. Hierfür gibt es vor allem zwei Gründe : Zum einen würde ein kleinerer Schacht fertigungstechnisch Schwierigkeiten bereiten, weil ein solcher Schacht im entsprechenden Formwerkzeug nicht ausreichend schnell gekühlt werden könnte und somit zur Verlängerung der Herstellungszyklen führte. Zum anderen wird durch einen im Querschnitt gleich zwei Fächer abdekkenden Auswurfschacht und durch Anbringen der profilierten Bodenplatte 47 eine verbesserte Verwindungssteifigkeit gegenüber der Relativdrehung erzielt und die Möglichkeit geschaffen, mit Hilfe des Teilstücks 47a die zur nächsten Dosierung vorgesehene Pille positioniert bereit-und festzuhalten, während die davorliegende Pille durch Schwenken des Spenders abgegeben wird; wäre im Ausführungsbeispiel das Teilstück 47a nicht vorhanden, würden beim Schwenken gleich zwei Pillen entnommen.

Der Abstand 48 zwischen der Unterkante bzw.- seite der Bodenplatte 47 und der Oberkante, d. h. den höchsten Erhebungen, der Bodenplatte 34 des Unterteils 31 wird geringfügig kleiner als die über das kalottenförmige Fach 36 vorspringende Pillenhälftenhöhe 49 gewählt, um bei Relativdrehung von Oberteil 32 zu Unterteil 31 einen möglichst tiefliegenden Ansatzpunkt der Unterkantenecke der Bodenplatte 47 zu über den in den Fächern 36 liegenden Pillen oder Kapseln zu erhalten, was ein Verklemmen verhindert. Die an das großflächige Teilstück 47a der Bodenplatte 47 angrenzende radiale Seitenwand 45 erhält an ihrer Unterseite eine dem überstehenden Pillenprofil angepaßte, nicht dargestellte Ausnehmung, während die gegenüberliegende Seitenwand 45 in einem der Bodenplatte 34 des Unterteils 31 etwa nachfolgenden Profil - Fig. 6 - ausläuft.

Das Füllen des Dosierspenders 30 nach Fig. 1 erfolgt in loser Schüttung in das überkopfstehende Oberteil 32. Nach dem Füllen wird das Unterteil 31 über das Oberteil 32 gestülpt und arretiert. Nach Schwenken des Dosierers in die Stellung « Oberteil/oben fallen die eingefüllten Pillen oder Kapseln in die freiliegenden kalottenförmigen Fächer 36 der Bodenplatte 34. Durch Relativdrehung des Oberteils 32 zum Unterteil 31 - im Ausführungsbeispiel entgegen dem Uhrzeigersinn - um zwei Kalottensegmente kann bei Kippen des Dosierspenders 30 in die Überkopfstellung eine Pille oder Kapsel entnommen werden. Bei jedem weiteren Drehen um ein Kalottensegment und erneutes Überkopfstellen wird jeweils eine weitere Pille oder Kapsel freigegeben. In diesem Ausführungsbeispiel ist zum Auslösen der jeweils zweiten Pille kein erneutes Schwenken (aus der oder in die Überkopfstellung) sondern nur ein Weiterdrehen um die Zylinderachse A erforderlich.

Selbstverständlich kann der Dosierspender 30 nach Fig. 1 bis 6 mit Arretierungen der Relativdre- hung hung Von Ober- und Unterteif ausgestattet werden. Bei Verwendung von durchsichtigem oder d;:rcnscheinemdem Material für das Unterteil 31 wird es für den Anwender möglich, das vollständige Restentleeren bis zum letzten Kompaktat zu beobachten sowie für ein rechtzeitiges Nachfüllen Sorge zu tragen.

## Patentansprüche

1. Dosierspender (30) für Kompaktate, wie Tabletten, Pillen, Kapseln und Granulate, mit einem Kompaktatspeicher (32) und einer dem Speicher zugeordneten, mehrere Kompaktataufnahmefächer (36) enthaltenden Bodenplatte (34), mit im wesentlichen zylindrischem Aufbau sowie Relativdrehbarkeit von Speicher (32) und Bodenplatte (34) um die Zylinderachse (A), wobei die Kompaktataufnahmefächer (36) der Bodenplatte (34) auf einer Kreisbahn (35) mit der Zylinderachse (A) als Mittelpunkt verteilt sind und der Speicher (32) eine einer Schwenkstellung der Bodenplatte (34) zugeordnete und zu zumindest einem entsprechenden Kompaktataufnahmefach hin offene Kompaktatauswurföffnung (43) in Form eines Auswurfschachts enthält, dadurch gekennzeichnet, daß der Auswurfschacht (43) etwa zwei Kompaktataufnahmefächer (36) der als Dosierscheibe ausgebildeten Bodenplatte (34) überdeckt und daß sein Boden aus einem schmalen Teilstück (47b), welches einen Durchlaß für nur ein Kompaktat bildet, und einem großflächigen Teilstück (47a) besteht, welches das zur nächsten Dosierung vorgesehenen Kompaktat bereit- und festhält.

2. Dosierspender (30) nach Anspruch 1, dadurch gekennzeichnet, daß an die Bodenplatte (34) ein den zylindrischen Speicher (32) umfassender Zylinder (33) angeformt ist.

3. Dosierspender nach einem der vorangehenden Ansprüche, dadurch gekennzeichnet, daß das Innere des Speichers (32) außerhalb des sich an eine Auslaßöffnung (43) anschließenden Auswurfschachts als zu der Dosierscheibe (34) hin offenes Kompaktatreservoir ausgebildet ist.

4. Dosierspender nach einem der vorangehenden Ansprüche, dadurch gekennzeichnet, daß die Oberfläche der Dosierscheibe (34) zu den Kompaktataufnahmefächern (36) hin abschüssig (38, 39) ausgebildet ist.

## Claims

1. Metering dispenser (30) for solid articles such as tablets, pills, capsules and granulates, with a solid article store (32) and a base plate (34), which is associated with the store and contains several solid article receiving compartments (36), with substantially cylindrical build-up as well as relative rotatability of store (33) and base plate (34) about the cylindrical axis (A), wherein the solid article receiving compartments (36) of the base plate (34) are distributed over a circular path (35) with the cylindrical axis (A) as centre and the store (32) contains a solid article ejector opening (43), which is in the shape of an ejector shaft, is associated with one pivotal setting of the base plate (34) and open towards at least one corresponding solid article receiving compartment, characterised thereby, that the ejector shaft (43) covers over about two solid article receiving compartments (36) of the base plate (34) constructed as metering disc and that its base consists of a narrow partial piece (47b), which forms a passage for only one solid article, and a partial piece (47a) of large area, which presents and retains the solid article provided for the next metering.

2. Metering dispenser (30) according to claim 1, characterised thereby, that a cylinder encompassing the cylindrical store (32) is shaped on at the base plate (34).

3. Metering dispenser according to one of the preceding claims, characterised thereby, that the interior of the store (32) is constructed- - externally of the ejector shaft adjoining an outlet opening (43) - as solid article reservoir open towards the metering disc (34).

4. Metering dispenser according to one of the preceding claims, characterised thereby, that the surface of the metering disc (34) is constructed to be sloping (38, 39) down towards the solid article receiving compartments (36).

## Revendications

1. Distributeur-doseur (30) pour produits compacts, tels que comprimés, capsules et granulés, comportant une réserve de produits compacts (32) et une plaque de base (34) correspondant à cette réserve, laquelle plaque comporte plusieurs compartiments (36) destinés à recevoir les produits compacts ; ce distributeur-doseur ayant une configuration essentiellement cylindrique permettant la rotation de la réserve (32) par rapport à la plaque de base (34) autour de l'axe du cylindre (A), et les compartiments (36), destinés à recevoir les produits compacts de cette plaque de base (34), étant répartis sur une circonférence (35) dont l'axe du cylindre (A) constitue le centre ; la réserve (32) comprenant une ouverture d'évacuation (43) des produits compacts se présentant sous la forme d'une alvéole d'évacuation et correspondant à la position de pivotement de la plaque de base (34), ouverte au minimum sur un compartiment (36) correspondant, ce distributeur-doseur étant caractérisé par le fait que l'alvéole d'évacuation (43) recouvre à peu près deux compartiments (36) d'admission des produits compacts de la plaque de base (34), qui se présente sous la forme d'un disque doseur, et que sa base se compose d'une partie étroite (47b), qui constitue un passage pour un seul produit compact, et d'une partie large (47a) qui sert à préparer et maintenir le produit compact prévu pour le dosage suivant.

2. Distributeur-doseur (30) selon la revendication 1, caractérisé par le fait qu'il comporte, dressé dans le prolongement de la plaque de base (34), un cylindre (33) épousant la forme de la réserve cylindrique (32).

3. Distributeur-doseur selon l'une ou l'autre des revendications 1 ou 2, caractérisé par le fait que l'intérieur de la réserve (32), exception faite de l'alvéole d'évacuation communiquant avec l'ouverture d'évacuation (43), est réalisée sous forme d'un réservoir de produits compacts ouvert sur le disque doseur (34).

4. Distributeur-doseur selon l'une quelconque des revendications 1 à 3, caractérisé par le fait que la surface du disque doseur (34) est en pente descendante (38, 39) sous les compartiments d'admission des produits compacts (36).
